# EUROPÄISCHE PATENTSCHRIFT

(11) **EP 4 024 390 B1**
(45) Veröffentlichungstag und Bekanntmachung des Hinweises auf die Patenterteilung: **22.11.2023**
(21) Anmeldenummer: 21190425.5
(22) Anmeldetag: 09.08.2021
(51) Int. Cl.: G10D 11/00

(54) **HANDZUGINSTRUMENT**
MANUAL PULLING INSTRUMENT
INSTRUMENT À TIRETTE

(30) Priorität: 29.12.2020 DE 102020216588
(43) Veröffentlichungstag der Anmeldung: 06.07.2022
(73) Patentinhaber: Carboneon GmbH, 8400 Winterthur (CH)
(72) Erfinder: VUKASINOVIC, Srdjan, Winterthur (CH)
(74) Vertreter: Vossius & Partner Patentanwälte Rechtsanwälte mbB

(56) Entgegenhaltungen:
- EP-A1- 3 226 236
- EP-A1- 3 435 368
- DE-U1- 29 519 450
- US-A- 1 908 247
- US-A- 1 922 381

## Beschreibung

Die Erfindung betrifft ein Handzuginstrument, beispielsweise in Form eines Akkordeons, mit einem ersten Gehäuseteil, einem zweiten Gehäuseteil, und einem Balg, durch den das erste Gehäuseteil und das zweite Gehäuseteil beweglich miteinander verbunden sind.

Es gibt diverse derartige Handzuginstrumente. Eines der Gehäuseteile wird typischerweise als "Diskantgehäuse" bezeichnet, das andere Gehäuseteil als "Bassgehäuse". Das Diskantgehäuse weist Bedienelemente, üblicherweise in Form von Tasten (in der Art von Klaviertasten) oder in Form von Druckknöpfen oder kurz Knöpfen auf, die dafür vorgesehen sind, dass sie der Spieler mit den Fingern seiner rechten Hand betätigt. Das Bassgehäuse hat ebenfalls Bedienelemente, üblicherweise in Form von Knöpfen, die dafür vorgesehen sind, dass sie der Spieler mit den Fingern seiner linken Hand betätigt.

Grundsätzlich besteht für einen Spieler eines Handzuginstruments ein Risiko, dass er sich beim Spielen nachteilig verspannt. Das kann im Allgemeinen, insbesondere auf die Dauer, zu gesundheitlichen Beeinträchtigungen führen.

Die US 1 922 381 A betrifft ein Akkordeon mit einem Diskantgehäuse, einem Bassgehäuse und einem Balg. Das Diskantgehäuse weist Bedienelemente auf, die dafür vorgesehen sind, von einem Spieler des Akkordeons mit einer Hand bedient zu werden. Der durch die Bedienelemente eingenommene Raumbereich erstreckt sich dabei in einer Ebene, die mit einer Mittelebene des Akkordeons, die sich bei einem zusammengefalteten Zustand des Balgs symmetrisch mit Bezug auf den Balg zwischen dem ersten Gehäuseteil und dem zweiten Gehäuseteil erstreckt, einen Winkel von ungefähr 45° einschließt. Das Bassgehäuse weist Tasten auf, die sich auf einer von dem Balg abgewandten Seite bis zu einer bogenförmigen Linie hin erstrecken.

Die EP 3 435 368 A1 betrifft ein Handzuginstrument mit durch einen Balg verbundenen Gehäuseteilen für Diskant und Bass, zugehörigen Ton- und/oder Signalerzeugern und Mechanikteilen, sowie mit einer in das Diskantgehäuse eingebauten Diskanttastatur und einer in das Bassgehäuse eingebauten Basstastatur, wobei das Diskantgehäuse als ecksäuliger Hohlkörper ausgebildet ist, der balgseitig offen ist und gegenüberliegend eine Öffnung zur Aufnahme eines Diskantdeckels aufweist. Dabei ist der Diskantdeckel derart spitzwinkelig zu einer Instrumentenmittelebene zwischen den beiden Gehäuseteilen ausgerichtet angeordnet, dass sich das Diskantgehäuse zur Instrumentenvorderseite hin verjüngt und dadurch der Diskantdeckel nach vorn verlagert ist und der Diskantdeckel die Diskanttastatur bildet.

Die EP 3 226 236 A1 betrifft ein Akkordeon des chromatischen oder diatonischen Typs mit einem Balg, der aus einer Aneinanderreihung mehrerer innerer und äußerer Falten besteht, einer ersten Tastatur, die auf einer Seite des Instruments angeordnet ist und von einem ersten Kasten getragen wird, der mit einem einen Ende eines Balgs verbunden ist und mit einer zweiten Tastatur. Der geschlossene Umfang mindestens einiger der äußeren Falten, die den Balg bilden, ist in einem Polygon mit unregelmäßiger Form angeordnet, dessen Seiten nicht alle untereinander gleich sind und auch nicht alle paarweise gleich sind.

Die DE 295 19 450 U1 betrifft eine Handharmonika mit in zwei , durch einen vielfältigen Laternenbalg miteinander verbundenen Kästen, in denen Zungenstimmen untergebracht sind, durch welche durch Auseinanderziehen und Zusammendrücken des Laternenbalges Luft von innen nach außen gedrückt wird, wenn der Weg durch Betätigung von in Reihen angeordneten Drucktastenknöpfen einer Basstastatur und einer Akkordtastatur auf der Diskantseite freigegeben wird. Die Drucktastenknöpfe der Basstastatur und der Akkordtastatur auf der Diskantseite sind derart ausgebildet und angeordnet, dass die Bewegungen des rechten Unterarmes und der rechten Hand zum Betätigen der Drucktastenknöpfe auf der Diskantseite aus dem Ellenbogengelenk bzw. dem Handgelenk und der linken Hand zum Betätigen der Drucktastenknöpfe der Basstastatur aus dem Handgelenk erfolgen.

Es besteht weiterhin das Bedürfnis nach einem Handzuginstrument, das unter gesundheitlichen Aspekten ein besseres Spielen ermöglicht.

Diese Aufgabe wird gemäß der vorliegenden Erfindung durch den Gegenstand des unabhängigen Patentanspruchs gelöst. Vorteilhafte Ausgestaltungen mit zweckmäßigen Weiterbildungen der Erfindung sind in den Unteransprüchen angegeben, wobei vorteilhafte Ausgestaltungen eines Erfindungsaspekts als wechselseitig vorteilhafte Ausgestaltungen der jeweiligen anderen Erfindungsaspekte anzusehen sind.

Gemäß einem ersten Aspekt der Erfindung ist ein Handzuginstrument, insbesondere ein Akkordeon vorgesehen, das ein erstes Gehäuseteil, ein zweites Gehäuseteil und einen Balg aufweist, durch den das erste Gehäuseteil und das zweite Gehäuseteil beweglich miteinander verbunden sind. Das erste Gehäuseteil weist Bedienelemente auf, die dafür vorgesehen sind, von einem Spieler des Handzuginstruments mit einer Hand bedient zu werden. Die Bedienelemente nehmen einen Raumbereich ein, der sich auf einer ersten Seite bis zu einer ersten Begrenzungslinie erstreckt und auf einer der ersten Seite gegenüberliegenden zweiten Seite bis zu einer zweiten Begrenzungslinie, wobei die zweite Begrenzungslinie weiter vom Balg entfernt ist als die erste Begrenzungslinie, und wobei die zweite Begrenzungslinie eine konkave Krümmung aufweist. Dabei erstreckt sich der durch die Bedienelemente eingenommene Raumbereich, bevorzugt zumindest in erster Näherung, in einer Ebene, die mit einer Mittelebene des Handzuginstruments, die sich bei einem zusammengefalteten Zustand des Balgs symmetrisch mit Bezug auf den Balg zwischen dem ersten Gehäuseteil und dem zweiten Gehäuseteil erstreckt, einen Winkel einschließt, der zwischen 20° und 65° beträgt, vorzugsweise zwischen 30° und 60°.

Sofern hier nicht anders angegeben, wird bei dieser Beschreibung von einer Orientierung des Handzuginstruments ausgegangen, wie sie für ein Spiel vorgesehen ist. In diesem Sinn ist die Mittelebene des Handzuginstruments eine vertikale Ebene. Auch die Ebene, in der sich der durch die Bedienelemente eingenommene Raumbereich erstreckt, ist vorzugsweise eine vertikale Ebene.

Bei einem konventionellen Handzuginstrument ist der Raumbereich, den die Bedienelemente des ersten Gehäuseteils (Diskantgehäuse) einnehmen, insgesamt - zumindest in erster Näherung - rechtwinklig geformt. Wenn ein solches Instrument wie vorgesehen von einem Spieler gehalten wird, dienen Bedienelemente, die sich in einem räumlich gesehen oberen Teil des Raumbereichs befinden, sich also "näher zum Kopf" befinden, zur Erzeugung tiefer Töne, während Bedienelemente, die sich in einem unteren Teil des Raumbereichs befinden, also "näher zum Boden", zur Erzeugung hoher Töne dienen. Wenn ein Spieler dieses Instruments beim Spielen seine rechte Hand ausgehend vom unteren Teil des Raumbereichs (hohe Töne) in Richtung auf den oberen Teil des Raumbereichs (tiefe Töne) führt, bewegt er-aufgrund der rechtwinkligen Form des Raumbereichs - üblicherweise seinen rechten Ellenbogen zunächst ein Stück weit nach außen, genauer nach rechts hinten. Dies erfordert eine Bewegung im rechten Schultergelenk im Sinn einer kombinierten Retroversion und Abduktion. In die Gegenrichtung, also wenn die Hand von den "tiefen Tönen" zu den "hohen Tönen" wandert, ergibt sich eine entsprechende Bewegung in Gegenrichtung.

Demgegenüber lässt sich durch die beschriebene erfindungsgemäße konkave Gestaltung des Raumbereichs der Bedienelemente erzielen, dass sich der rechte Ellenbogen des Spielers, im Vergleich zu einem konventionellen Instrument, weniger bewegen muss. Dies hat zur Folge, dass der Spieler beim Spielen seine rechte Schultermuskulatur weniger bewegen und weniger anspannen muss.

Weiterhin sind bei einem konventionellen Handzuginstrument die Bedienelemente in einer Ebene ausgebildet, die mit der Mittelebene des Instruments einen Winkel von typischerweise 70° bis 90° einschließt. Um die Haltung der rechten Hand - bei neutraler Position des Handgelenks - an diese räumliche Ausrichtung der Bedienelemente anzupassen, spreizt der Spieler typischerweise seinen rechten Ellenbogen vom Körper seitlich ab. Außerdem muss er hierfür seinen Arm im Schultergelenk vergleichsweise weit einwärts rotieren, in der Regel deutlich weiter als 45°. Dies führt zu Spiel-Bewegungen, die sich grundsätzlich ergonomisch ungünstig auf das Schultergelenk auswirken.

Dadurch, dass sich demgegenüber der Raumbereich der Bedienelemente bei einem erfindungsgemäßen Handzuginstrument in einer Ebene erstreckt, die mit der Mittelebene des Instruments einen Winkel zwischen 20° und 65° einschließt, also "steiler" ausgerichtet ist, lässt sich erzielen, dass der Spieler seinen rechten Ellenbogen - wiederum bei neutraler Position des Handgelenks - näher am Körper belassen kann, also näher in einer entspannteren Position. Auf diese Weise lässt sich eine deutliche Entlastung der Schultermuskulatur erzielen, denn eine Abduktion im Schultergelenk ist in der Tendenz ergonomisch besonders kritisch. Außerdem muss der Spieler bei der erfindungsgemäßen Gestaltung des Handzuginstruments seinen Arm im Schultergelenk weniger weit nach innen rotieren. Beispielsweise lässt sich so erzielen, dass eine Innenrotation lediglich bis etwa 45° (in der horizontalen Ebene) erforderlich ist, was ebenfalls zur Entspannung des Schultergelenks beiträgt.

Zusätzlich ergibt sich - im Vergleich zur konventionellen Gestaltung - durch die erfindungsgemäße konkave Formgebung und "steilere" Ausrichtung des Raumbereichs der Bedienelemente, dass ein mittlererTeil dieses Raumbereichs weiter von einer gedachten Linie zwischen einem Auge des Spielers und den Bedienelementen im unteren Teil des Raumbereichs (hohe Töne) entfernt ist. Auf diese Weise kann der Spieler die Bedienelemente im unteren Teil (hohe Töne) besser erkennen. Durch die steilere Ausrichtung der Bedienelemente kann er dabei den unteren Teil des Raumbereichs (hohe Töne) bei neutraler Haltung des Kopfes, also ohne den Kopf nach vorne zu strecken, besser sehen. Dies erleichtert das Spielen, insbesondere beim Einüben neuer Bewegungsabläufe, also beispielsweise beim Einüben neuer musikalischer Stücke, sowie bei großen Tonsprüngen.

Mit anderen Worten neigt beim konventionellen Instrument der Spieler typischerweise dazu, seinen Kopf nach vorne und nach rechts zu strecken, um die Bedienelemente im unteren Teil (hohe Töne) besser zu sehen. Aufgrund der beschriebenen besseren Sichtbarkeit beim erfindungsgemäßen Handzuginstrument kann der Spieler demgegenüber seinen Kopf in einer natürlicheren, physiologisch vorteilhafteren Haltung belassen.

Auf diese Weise ermöglicht ein erfindungsgemäßes Handzuginstrument insgesamt, dass der Spieler beim Spielen des Handzuginstruments eine deutlich natürlichere Haltung seines rechten Arms mit seiner rechten Hand und auch eine natürlichere Haltung seines Kopfes einnehmen kann. Eine entsprechende ergonomische Haltung hat einen signifikanten gesundheitlichen Nutzen, denn sie ermöglicht ein entspannteres, natürlicheres Musizieren. Zudem lässt sich hierdurch das Risiko für eine Ausbildung einer spielbedingten Schädigung verringern, insbesondere mit Bezug auf Tendinitiden (Sehnenentzündungen), Tendovaginitiden (Sehnenscheidenentzündungen), Bursitiden (Schleimbeutelentzündungen), sowie muskuläre Verspannungen an der oberen Extremität, dem Nacken und dem oberen Rücken, bis hin zur aufgabespezifischen fokalen Dystonie, die beispielsweise das Potenzial hat, für einen professionellen Musiker das Karriereende auszulösen.

Weiterhin sind bei der erfindungsgemäßen Gestaltung aufgrund der erleichterten Erreichbarkeit der Bedienelemente grundsätzlich schnellere Spielpassagen besser möglich. Zudem ist hierdurch eine geringere Ermüdung und damit ein ausdauernderes Spielen möglich.

Das erste Gehäuseteil kann insbesondere ein Diskantgehäuse sein. Das zweite Gehäuseteil kann insbesondere ein Bassgehäuse sein. Die Bedienelemente können beispielsweise Tasten sein, beispielsweise in der Art von Klaviertasten. Die Bedienelemente können alternativ beispielsweise Knöpfe sein.

Mit "Begrenzungslinie" des Raumbereichs sei hier eine gedachte Linie bezeichnet, die sich tangential an mehrere, insbesondere an mehr als zwei der Bedienelemente anschmiegt, die mit Bezug auf die, durch die Bedienelemente gebildete Gruppe von Bedienelementen randseitig angeordnet sind. Insbesondere können die Bedienelemente derart gestaltet sein, dass sich der durch die Bedienelemente eingenommene Raumbereich durch vier Begrenzungslinien vollständig umgrenzen lässt. Beispielsweise können die erste Begrenzungslinie und die zweite Begrenzungslinie jeweils länger sein als die restlichen beiden Begrenzungslinien. Der Raumbereich kann beispielsweise die Form eines Ringscheibenabschnitts aufweisen, wobei die erste Begrenzungslinie und die zweite Begrenzungslinie entsprechende Kreisbogenabschnitte darstellen.

Die Bedienelemente sind insbesondere derart gestaltet, dass bei sich bewegendem Balg ein Drücken der Bedienelemente eine Tonerzeugung hervorruft. Vorzugsweise ist der Raumbereich dabei durch sämtliche Bedienelemente des ersten Gehäuseteils gebildet. Das heißt, außerhalb des Raumbereichs, den die Bedienelemente einnehmen, befindet sich hierbei in diesem Sinne kein weiteres Bedienelement des ersten Gehäuseteils.

Vorzugsweise beträgt der Winkel zwischen der Ebene des Raumbereichs und der Mittelebene des Handzuginstruments zwischen 30° und 60°, beispielsweise zwischen 35° und 55°. Dies ist besonders vorteilhaft, weil auf diese Weise der rechte Ellenbogen besonders ruhig gehalten werden kann und somit eine entspanntere Haltung im rechten Schultergelenk eingenommen werden kann.

Vorzugsweise weist die konkave Krümmung der zweiten Begrenzungslinie zumindest abschnittweise einen Krümmungsradius auf, der zwischen 15 cm und 35 cm, vorzugsweise zwischen 20 cm und 30 cm beträgt. Beispielsweise kann die konkave Krümmung der zweiten Begrenzungslinie überwiegend einen Krümmungsradius aufweisen, der zwischen 15 cm und 35 cm, vorzugsweise zwischen 20 cm und 30 cm beträgt. Diese Art der Krümmung ermöglicht besonders geeignet, dass der Spieler seinen rechten Ellenbogen natürlich bewegen kann und dabei das Schultergelenk entlasten kann, da dieses in der Normal-Null-Stellung +/- 10° Abduktion und ohne allzu große Innenrotation verbleiben kann.

Vorzugsweise weist auch die erste Begrenzungslinie eine konkave Krümmung auf. Hierbei sie mit "konkav" zum Ausdruck gebracht, dass die Richtung der Krümmung der ersten Begrenzungslinie ebenso ausgebildet ist wie diejenige der zweiten Begrenzungslinie. Mit anderen Worten weist die erste Begrenzungslinie vorzugsweise eine Krümmung auf, die derart geformt ist, dass ein oberer und ein unterer Endbereich der ersten Begrenzungslinie weiter vom Balg beabstandet sind als ein mittlerer Bereich der ersten Begrenzungslinie. Auf diese Weise kann der Raumbereich der Bedienelemente beispielsweise vorteilhaft in der Form eines Ringscheibenabschnitts gebildet sein. Insbesondere kann hierzu die konkave Krümmung der ersten Begrenzungslinie zumindest in erster Näherung kongruent zu der konkaven Krümmung der zweiten Begrenzungslinie sein. Die erste und die zweite Begrenzungslinie des Raumbereichs können beispielsweise im Sinn von Parallelkurven gestaltet sein.

Allgemeiner formuliert lassen sich die oben beschriebenen ergonomischen Vorteile grundsätzlich bereits dann erzielen, wenn lediglich die erste Begrenzungslinie wie beschrieben gekrümmt ist, nicht jedoch die zweite Begrenzungslinie. Das heißt, die zweite Begrenzungslinie muss hierfür nicht zwangsläufig ebenfalls gekrümmt sein.

Vorzugsweise weist die Krümmung der ersten Begrenzungslinie zumindest abschnittweise einen Krümmungsradius auf, der zwischen 15 cm und 35 cm, vorzugsweise zwischen 20 cm und 30 cm beträgt. Beispielsweise kann die Krümmung der ersten Begrenzungslinie überwiegend einen Krümmungsradius aufweisen, der zwischen 15 cm und 35 cm, vorzugsweise zwischen 20 cm und 30 cm beträgt. Diese Art der Krümmung ermöglicht besonders geeignet, dass der Spieler seinen rechten Ellenbogen natürlich bewegen kann und dabei das Schultergelenk entlasten kann, da dieses in der Normal-Null-Stellung +/- 10° Abduktion und ohne allzu große Innenrotation verbleiben kann.

Vorzugsweise sind die Bedienelemente entlang mehrerer, konkav gekrümmter Linien angeordnet. Dabei kann eine konkave Krümmung der Linien zumindest in erster Näherung kongruent zu der konkaven Krümmung der ersten Begrenzungslinie und/oder der zweiten Begrenzungslinie sein. Dies ist beispielsweise besonders vorteilhaft, wenn die Bedienelemente in Form von Knöpfen gebildet sind.

Vorzugsweise ist das erste Gehäuseteil auf einer dem Balg abgewandten Seite konkav gekrümmt. Dabei ist weiterhin vorzugsweise diese konkave Krümmung des ersten Gehäuseteils zumindest in erster Näherung kongruent zu der konkaven Krümmung der zweiten Begrenzungslinie. Hierdurch ist die Zugänglichkeit der rechten Hand des Spielers zu den Bedienelementen weiterhin erleichtert.

Wenn der Spieler seinen rechten Ellenbogen (im Sinn der so genannten Neutral-Null-Methode) ruhig in der neutralen Position hält, also "neben dem Rumpf" und seine rechte Hand kreisbogenförmig nach oben und unten bewegt, gelangt er mit der Hand am oberen Ende dieser Bewegung - aufgrund des muskulären Anschlags zwischen Oberarm und Unterarm - weniger weit rückenwärts bzw. "nach hinten" als am unteren Ende. Daher ist es ergonomisch vorteilhaft, wenn sich der Raumbereich, der durch die Bedienelemente eingenommen wird, mit seinem oberen Ende weniger weit nach hinten erstreckt als mit seinem unteren Ende. In diesem Sinne weist das erste Gehäuseteil erfindungsgemäß einen rückwärtigen Oberflächenbereich auf, der dafür vorgesehen ist, zum Rumpf des Spielers zu weisen, wobei ein oberes Ende des von den Bedienelementen eingenommenen Raumbereichs weiter von dem rückwärtigen Oberflächenbereich beabstandet gebildet ist als ein unteres Ende des Raumbereichs. Auf diese Weise lässt sich beispielsweise erzielen, dass der Spieler durch eine Bewegung seines rechten Unterarms um das in Neutralposition gehaltene Ellenbogengelenk zwischen etwa 30° und 120° (gemäß Neutral-Null-Methode, d.h. 0° entspricht vertikal nach unten) den gesamten Raumbereich der Bedienelemente erfassen kann. Dies ist ein physiologisch bzw. ergonomisch besonders vorteilhafter Bewegungsbereich.

Allgemeiner formuliert lässt sich der zuletzt genannte Vorteil unabhängig davon erzielen, in welcher Ebene oder Fläche sich der durch die Bedienelemente eingenommene Raumbereich erstreckt.

Vorzugsweise weist das erste Gehäuseteil einen rückwärtigen Oberflächenbereich auf, der dafür vorgesehen ist, zum Rumpf des Spielers zu weisen, wobei der rückwärtige Oberflächenbereich konkav geformt ist. Insbesondere beträgt ein Krümmungsradius dieses rückwärtigen Oberflächenbereichs zumindest abschnittweise zwischen 0,5 m und 3 m. Durch diese Gestaltung lässt sich erzielen, dass sich das Handzuginstrument beim Spielen besser an den Rumpf des Spielers anschmiegen kann. Dies verbessert für den Spieler die Kontrollmöglichkeit beim Halten des Handzuginstruments.

Weiterhin lässt sich auf diese Weise erzielen, dass der Schwerpunkt des Handzuginstruments näher an der Wirbelsäule des Spieles positioniert werden kann. Hierdurch kann eine Entlastung, insbesondere des Rückens des Spielers bewirkt werden. Zudem wird auch auf diese Weise die Einsehbarkeit der Bedienelemente weiter verbessert. Außerdem wird so erzielt, dass der Spieler zusammen mit dem Handzuginstrument insgesamt weniger Raum fordert. Als weitere Folge ergibt sich hieraus, dass ein Risiko eines ungewollten Anschlagens des Handzuginstruments an eine Person oder an einen Gegenstand in der Umgebung des Spielers reduziert ist. Zudem kann der Spieler gegebenenfalls vorhandene, für das Spielen vorgesehene Notenblätter näher an seinem Gesicht positionieren, so dass er die Noten besser sehen kann. Auch wird auf diese Weise die Zugänglichkeit der rechten Hand zu den Bedienelementen weiterhin erleichtert.

Vorzugsweise weist das zweite Gehäuseteil einen rückwärtigen Oberflächenbereich auf, der dafür vorgesehen ist, zum Rumpf des Spielers zu weisen, wobei dieser rückwärtige Oberflächenbereich konkav geformt ist. Dabei beträgt vorzugsweise ein Krümmungsradius dieses rückwärtigen Oberflächenbereichs zumindest abschnittweise zwischen 0,5 m und 3 m. Auf diese Weise werden die oben beschriebenen vorteilhaften Wirkungen mit Bezug auf die entsprechende konkave Formung des ersten Gehäuseteils noch ausgeprägter.

Vorzugsweise weist das zweite Gehäuseteil weitere Bedienelemente auf, die insbesondere in einer durch das zweite Gehäuseteil gebildeten Einbuchtung angeordnet sind, wobei die weiteren Bedienelemente einen weiteren Raumbereich einnehmen, der sich auf einer ersten Seite bis zu einer ersten Begrenzungslinie erstreckt und auf einer der ersten Seite gegenüberliegenden zweiten Seite bis zu einer zweiten Begrenzungslinie erstreckt, wobei die zweite Begrenzungslinie weiter vom Balg entfernt ist als die erste Begrenzungslinie, wobei die zweite Begrenzungslinie eine konkave Krümmung aufweist, und wobei sich der durch die weiteren Bedienelemente eingenommene weitere Raumbereich in einer weiteren Ebene erstreckt, die mit der Mittelebene des Handzuginstruments einen weiteren Winkel einschließt, der zwischen 0° und 50° beträgt, vorzugsweise zwischen 0° und 40°, beispielsweise zwischen 0° und 30°. Mit anderen Worten ist die Gestaltung mit Bezug auf die weiteren Bedienelemente, also "auf der linken Seite", grundsätzlich analog zu der entsprechenden Gestaltung mit Bezug auf die zuerst genannten Bedienelemente, jedoch mit dem Unterschied, dass die Ebene des weiteren Raumbereichs "steiler" orientiert ist, also mit der Mittelebene des Instruments einen kleineren Winkel einschließt. Das ist vorteilhaft, weil sich beim Spielen die linke Hand des Spielers typischerweise - aufgrund der Bewegung beim Expanieren des Balgs - weiter vom Rumpf des Spielers entfernt und so die steilere Ausrichtung der weiteren Ebene dazu führt, dass das linke Handgelenk weniger stark aus der neutralen Stellung heraus - im Sinne einer Palmarflexion - gebeugt werden muss.

Vorzugsweise weist dabei die konkave Krümmung der zweiten Begrenzungslinie des weiteren Raumbereichs zumindest abschnittweise einen Krümmungsradius auf, der zwischen 5 cm und 25 cm, vorzugsweise zwischen 7 cm und 20 cm beträgt. Dieser Krümmungsradius ist also kleiner als der entsprechende Krümmungsradius auf der rechten Seite. Dies ist vorteilhaft, weil der linke Unterarm des Spielers im Allgemeinen zwischen das zweite Gehäuseteil bzw. das Bassgehäuse und ein Zugband gesteckt ist, um den Balg expandieren zu können und daher der linke Ellenbogen - im Vergleich zur rechten Seite - zum Spielen deutlich weniger stark gebeugt und gestreckt wird. Aus diesem Grund bewegt hier der Spieler typischerweise mehr das Handgelenk, um mit den Fingern die weiteren Bedienelemente betätigen zu können. Somit ist hier eine stärkere Krümmung, also ein kleinerer Krümmungsradius ergonomisch vorteilhafter.

Vorzugsweise weist das erste Gehäuseteil eine Außenfläche auf, die dafür vorgesehen ist, bei vorgesehener Haltung des Handzuginstruments dem Rumpf des Spielers gegenüberzuliegen, wobei in der Außenfläche wenigstens eine Schallaustrittsöffnung gebildet ist, die dazu ausgebildet ist, einen, durch eine Betätigung des Balgs erzeugten Ton abzustrahlen. Dies ist vorteilhaft, weil auf diese Weise mit dem Handzuginstrument erzeugte Töne besser in Richtung auf einen Zuhörer, der sich dem Spieler des Handzuginstruments entsprechend gegenüber befindet, abgegeben werden können.

Vorzugsweise ist die wenigstens eine Schallaustrittsöffnung die einzige Austrittsöffnung des Handzuginstruments, die zum Abstrahlen von durch eine Betätigung des Balgs erzeugten Tönen ausgebildet ist. Auf diese Weise lässt sich eine besonders gleichförmige Abstrahlung der Töne bewirken.

Wie oben dargestellt, erstreckt sich der durch die Bedienelemente eingenommene Raumbereich zumindest in erster Näherung in einer Ebene. Der Raumbereich muss sich also nicht zwangsläufig exakt in der Ebene erstrecken, sondern er kann auch derart gestaltet sein, dass er gegenüber dieser Ebene eine entsprechend geringfügige konvexe und/oder konkave Krümmung aufweist. Vorzugsweise beträgt dabei der maximale Abstand des Raumbereichs von der Ebene höchstens 30%, besonders bevorzugt höchstens 20% eines Abstands zwischen der ersten Begrenzungslinie und der zweiten Begrenzungslinie.

Beispielsweise kann diese geringfügige Krümmung derart gestaltet sein, dass sich der Raumbereich der Bedienelemente - mit Bezug auf eine, für ein Spiel vorgesehene Orientierung des Handzuginstruments - in einem vertikal mittleren Teil des Raumbereichs nach außen wölbt. Dies verbessert die Merkmale des Handzuginstruments mit Bezug auf die Ergonomie weiter. Alternativ oder ergänzend kann vorgesehen sein, dass sich der Raumbereich der Bedienelemente in einem unteren Teil des Raumbereichs (also bei den "hohen Tönen") geringfügig nach innen wölbt. Letzteres verbessert die Sichtbarkeit der Bedienelemente in dem untersten Teil des Raumbereichs.

Gemäß einem weiteren Aspekt der Erfindung ist ein Handzuginstrument, insbesondere ein Akkordeon vorgesehen, das ein erstes Gehäuseteil, ein zweites Gehäuseteil und einen Balg aufweist, durch den das erste Gehäuseteil und das zweite Gehäuseteil beweglich miteinander verbunden sind. Das erste Gehäuseteil weist Bedienelemente auf, die dafür vorgesehen sind, von einem Spieler des Handzuginstruments mit einer Hand bedient zu werden. Die Bedienelemente nehmen einen Raumbereich ein, der sich auf einer ersten Seite bis zu einer ersten Begrenzungslinie erstreckt und auf einer der ersten Seite gegenüberliegenden zweiten Seite bis zu einer zweiten Begrenzungslinie, wobei die zweite Begrenzungslinie weiter vom Balg entfernt ist als die erste Begrenzungslinie, und wobei die zweite Begrenzungslinie eine konkave Krümmung aufweist. Dabei erstreckt sich der durch die Bedienelemente eingenommene Raumbereich in einer gekrümmten Fläche, durch die eine hypothetische Mittelebene definiert wird, die mit der Mittelebene des Handzuginstruments, die sich bei einem zusammengefalteten Zustand des Balgs symmetrisch mit Bezug auf den Balg zwischen dem ersten Gehäuseteil und dem zweiten Gehäuseteil erstreckt, einen Winkel einschließt, der zwischen 20° und 65° beträgt, vorzugsweise zwischen 30° und 60°.

Vorzugsweise ist die hypothetische Mittelebene dadurch definiert, dass für alle Punkte (x, y, z) der gekrümmten Fläche die Summe der Abstandsquadrate zwischen (x, y, z) und der hypothetischen Mittelebene minimal ist.

Die Ausbildung des Raumbereichs der Bedienelemente entlang einer gekrümmten Fläche lässt sich im Übrigen auch vorteilhaft ohne einen Bezug auf die Mittelebene des Handzuginstruments vorsehen. In diesem Sinn ist es allgemeiner formuliert vorteilhaft, wenn die Bedienelemente des ersten Gehäuseteils einen Raumbereich einnehmen, der sich in einer gekrümmten Fläche erstreckt, wobei die Fläche mit Bezug auf das erste Gehäuseteil eine konvexe und/oder eine konkave Wölbung aufweist. Vorzugsweise ist dabei die gekrümmte Fläche derart geformt, dass der Raumbereich mit Bezug auf eine vertikale Richtung in einem mittleren Bereich eine konvexe Wölbung aufweist. Weiterhin vorzugsweise weist dabei die konvexe Wölbung einen Krümmungsradius auf, der zwischen 0,5 m und 10 m beträgt, besonders bevorzugt zwischen 0,7 m und 5 m.

Vorzugsweise ist die gekrümmte Fläche derart geformt, dass der Raumbereich mit Bezug auf eine vertikale Richtung in einem unteren Bereich eine konkave Wölbung aufweist, wobei vorzugsweise die konkave Wölbung einen Krümmungsradius aufweist, der zwischen 0,5 m und 10 m beträgt, besonders bevorzugt zwischen 0,7 m und 5 m.

Weitere Vorteile, Merkmale und Einzelheiten der Erfindung ergeben sich aus der nachfolgenden Beschreibung eines bevorzugten Ausführungsbeispiels sowie anhand der Figuren. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in den jeweils angegebenen Kombinationen, sondern auch in anderen Kombinationen oder alleinstehend verwendbar, ohne den durch die Ansprüche definierten Rahmen der Erfindung zu verlassen.
Fig. 1 zeigt eine Schemazeichnung eines Handzuginstruments gemäß der vorliegenden Anmeldung.
Fig. 2 zeigt eine Skizze einer Ansicht des Handzuginstruments von oben zur Verdeutlichung einer Ebene, in der sich ein Raumbereich erstreckt, der durch die Bedienelemente eingenommen ist.
Fig. 3 zeigt eine Skizze einer seitlichen Sicht auf das erste Gehäuseteil.
Fig. 4 zeigt eine Skizze einer seitlichen Sicht auf das zweite Gehäuseteil.

Fig. 1 zeigt eine Schemazeichnung des Handzuginstruments mit Bezeichnungen unterschiedlicher Teile des Handzuginstruments.

Das Handzuginstrument, hier im Folgenden auch kurz als Instrument bezeichnet, weist ein erstes Gehäuseteil 2 auf, ein zweites Gehäuseteil 6, sowie einen Balg 8, durch den das erste Gehäuseteil 2 und das zweite Gehäuseteil 6 beweglich miteinander verbunden sind. Das erste Gehäuseteil 2 kann insbesondere ein Diskantgehäuse sein. Das zweite Gehäuseteil 6 kann insbesondere ein Bassgehäuse sein.

Das Handzuginstrument kann weiterhin einen, am ersten Gehäuseteil 2 befestigten Tragriemen aufweisen, der dafür vorgesehen ist, von dem Spieler zum leichteren Tragen des Instruments um die Schultern gehängt zu werden.

Das erste Gehäuseteil 2 weist Bedienelemente 4 auf, die dafür vorgesehen sind, von einem Spieler des Instruments mit der rechten Hand bedient zu werden. Bei den Bedienelementen 4 kann es sich beispielsweise um Tasten oder um Knöpfe bzw. Druckknöpfe handeln. Dabei nehmen die Bedienelemente 4 einen Raumbereich ein, der sich auf einer ersten Seite bis zu einer ersten Begrenzungslinie 12 erstreckt und auf einer der ersten Seite gegenüberliegenden zweiten Seite bis zu einer zweiten Begrenzungslinie 14. Wie aus der Figur ersichtlich, ist dabei die zweite Begrenzungslinie 14 weiter vom Balg 8 entfernt als die erste Begrenzungslinie 12. Die erste Begrenzungslinie 12 schmiegt sich an eine, von einem Teil der Bedienelemente 4 gebildete, äußere Reihe von Bedienelementen tangential an. Auf einer, dieser äußeren Reihe von Bedienelementen gegenüberliegenden Seite schmiegt sich die zweite Begrenzungslinie 14 tangential an eine, von einem weiteren Teil der Bedienelemente 4 gebildete, weitere äußere Reihe von Bedienelementen tangential an.

Die zweite Begrenzungslinie 14 weist zumindest abschnittweise eine konkave Krümmung auf. Vorzugsweise ist die zweite Begrenzungslinie 14 insgesamt konkav gekrümmt, beispielsweise gleichmäßig konkav geformt. Fig. 3 zeigt eine Skizze einer seitlichen Sicht auf die Bedienelemente 4 des ersten Gehäuseteils 2. Die konkave Krümmung der zweiten Begrenzungslinie 14 weist vorzugsweise zumindest abschnittweise einen Krümmungsradius R1 auf, der zwischen 15 cm und 35 cm, insbesondere zwischen 20 cm und 30 cm beträgt.

Wie in Fig. 3 angedeutet, erstreckt sich ein unteres Ende 44 des von den Bedienelementen 4 eingenommenen Raumbereichs weiter nach hinten bzw. weiter in Richtung auf einen rückwärtigen Oberflächenbereich 26 des ersten Gehäuseteils 2 als ein oberes Ende 42 des Raumbereichs. Mit anderen Worten wäre im Falle einer kreisbogenförmigen Begrenzungslinie 14 die Mittel- oder Spiegelachse des Kreisbogens nicht horizontal ausgerichtet, sondern (in Fig. 3) leicht nach rechts unten.

Fig. 2 zeigt eine schematische Skizze einer Ansicht des Instruments von oben. Der durch die Bedienelemente 4 eingenommene Raumbereich erstreckt sich in einer Ebene T, die mit einer Mittelebene M des Instruments, die sich bei einem zusammengefalteten Zustand des Balgs 8 symmetrisch mit Bezug auf den Balg 8 zwischen dem ersten Gehäuseteil 2 und dem zweiten Gehäuseteil 6 erstreckt, einen Winkel α einschließt, der zwischen 20° und 65° beträgt, vorzugsweise zwischen 30° und 60°. Beispielsweise kann der Winkel α zwischen 35° und 55° betragen.

Wie insbesondere in Fig. 1 gezeigt, weist vorzugsweise auch die erste Begrenzungslinie 12 eine konkave Krümmung auf. Dabei ist vorzugsweise die konkave Krümmung der ersten Begrenzungslinie 12 zumindest in erster Näherung kongruent zu der konkaven Krümmung der zweiten Begrenzungslinie 14. Beispielsweise können die beiden Begrenzungslinien 12, 14 parallel gekrümmt sein.

Wie in den Figuren 1 und 3 skizziert, kann vorteilhaft vorgesehen sein, dass die Bedienelemente 4 entlang mehrerer konkav gekrümmter Linien 10 angeordnet sind. Dabei ist die konkave Krümmung der Linien 10 zumindest in erster Näherung kongruent zu der konkaven Krümmung der ersten Begrenzungslinie 12 und/oder der zweiten Begrenzungslinie 14. Insbesondere können die erste Begrenzungslinie 14, die zweite Begrenzungslinie 12, und/oder die Linien 10 Parallelkurven darstellen. Die Anzahl der Linien kann beispielsweise zwischen drei und zehn betragen, vorzugsweise zwischen drei und sieben.

Vorteilhaft kann das erste Gehäuseteil 2 auf einer dem Balg 8 abgewandten bzw. gegenüberliegenden Seite konkav gekrümmt sein, also auf einer Seite, die bei vorgesehener Haltung des Instruments zum rechten Unterarm des Spielers weist. Auf diese Weise ist die Zugänglichkeit der rechten Hand des Spielers zu den Bedienelementen 4 erleichtert bzw. verbessert. Diese konkave Krümmung des ersten Gehäuseteils 2 ist hierfür vorzugsweise zumindest in erster Näherung kongruent zu der konkaven Krümmung der zweiten Begrenzungslinie 14 gestaltet.

Um eine weiterhin erleichterte und verbesserte Haltung des Instruments zu ermöglichen, kann, wie in Fig. 3 skizziert, das erste Gehäuseteil 2 einen rückwärtigen Oberflächenbereich 26 aufweisen, der dafür vorgesehen ist, zum Rumpf des Spielers zu weisen, wobei der Oberflächenbereich 26 konkav geformt ist. Vorzugsweise weist dabei dieser Oberflächenbereich 26 zumindest abschnittweise einen Krümmungsradius R2 auf, der zwischen 0,5 m und 3 m, beispielsweise zwischen 0,5 m und 2 m beträgt. (In Fig. 5 sind die Krümmungsradien R1, R2 lediglich schematisch angedeutet.)

Im gezeigten Beispiel weist der zum Rumpf des Spielers weisende rückwärtige Oberflächenbereich 26 in einem vertikalen Schnitt betrachtet die genannte konkave Form auf. Dabei erstreckt sich die genannte Krümmung vorzugsweise über die gesamte vertikale Erstreckung des Oberflächenbereichs 26, beispielsweise über wenigstens 80%, vorzugsweise über wenigstens 90% der gesamten vertikalen Erstreckung des Handzuginstruments.

Es kann außerdem vorgesehen sein, dass der zum Rumpf des Spielers weisende rückwärtige Oberflächenbereich 26 des ersten Gehäuseteils 2 in einem horizontalen Schnitt ebenfalls konkav geformt ist (nicht in den Figuren gezeigt). Auch hierdurch wird eine erleichterte Haltung des Instruments unterstützt.

Eine Haltung des Instruments ist weiterhin erleichtert, wenn, wie in Fig. 4 skizziert, auch das zweite Gehäuseteil 2 einen rückwärtigen Oberflächenbereich 66 aufweist, der dafür vorgesehen ist, zum Rumpf des Spielers zu weisen, wobei dieser rückwärtige Oberflächenbereich 66 des zweiten Gehäuseteils 6 konkav geformt ist. Wiederum kann dieser Oberflächenbereich 66 des zweiten Gehäuseteils 6 zumindest abschnittweise einen Krümmungsradius zwischen 0,5 m und 3 m aufweisen. Insbesondere kann die Konkavität entsprechend der Konkavität des zum Rumpf des Spielers weisenden Oberflächenbereichs 26 des ersten Gehäuseteils 2 gestaltet sein.

Das erste Gehäuseteil 2 weist eine nach "vorne" weisende Außenfläche 28 auf, die dafür vorgesehen ist, bei vorgesehener Haltung des Handzuginstruments dem Rumpf des Spielers gegenüberzuliegen. In dieser Außenfläche 28 ist vorzugsweise wenigstens eine Schallaustrittsöffnung 32 gebildet, wobei die Gestaltung derart ist, dass ein, durch eine Betätigung des Balgs 8 erzeugter Ton durch die wenigstens eine Schallaustrittsöffnung 32 abgestrahlt wird. Insbesondere können mehrere Schallaustrittsöffnungen 32 vorgesehen sein. Auf diese Weise wird eine vorteilhafte Abstrahlung der mit dem Instrument erzeugten Töne erzielt. Besonders vorteilhaft ist es dabei, wenn die wenigstens eine Schallaustrittsöffnung 32 die einzige Austrittsöffnung des Handzuginstruments ist, die zum Abstrahlen von durch eine Betätigung des Balgs 8 erzeugten Tönen ausgebildet ist.

Vorzugsweise weist das zweite Gehäuseteil 6 außerdem weitere Bedienelemente 62 auf, insbesondere in Form von Knöpfen. Diese weiteren Bedienelemente 62 können in einer durch das zweite Gehäuseteil 6 gebildeten Einbuchtung 68 angeordnet sein. Gemäß einer (nicht in den Figuren gezeigten) Variante nehmen die weiteren Bedienelemente 62 dabei einen weiteren Raumbereich ein, der grundsätzlich analog zu dem zuerst genannten Raumbereich gestaltet ist, wobei sich allerdings die Werte für die entsprechende Krümmung und den Winkel der Ebene des weiteren Raumbereichs von den entsprechenden Werten auf der Seite des ersten Gehäuseteils unterscheiden. Insbesondere kann vorgesehen sein, dass sich der weitere Raumbereich auf einer ersten Seite bis zu einer ersten Begrenzungslinie erstreckt und auf einer der ersten Seite gegenüberliegenden zweiten Seite bis zu einer zweiten Begrenzungslinie, wobei die zweite Begrenzungslinie weiter vom Balg 8 entfernt ist als die erste Begrenzungslinie, und wobei die zweite Begrenzungslinie eine konkave Krümmung aufweist. Dabei weist vorzugsweise die konkave Krümmung der zweiten Begrenzungslinie zumindest abschnittweise einen Krümmungsradius auf, der zwischen 5 cm und 25 cm, vorzugsweise zwischen 7 cm und 20 cm beträgt.

Die Ebene, in der sich der weitere Raumbereich erstreckt schließt mit der Mittelebene M des Handzuginstruments vorzugsweise einen weiteren Winkel ein, der zwischen 0° und 50° beträgt, insbesondere zwischen 0° und 40°, beispielswiese zwischen 0° und 30°.

Dies ist vorteilhaft, weil sich auf diese Weise insbesondere auch mit Bezug auf den linken Arm des Spielers physiologisch bzw. ergonomisch vorteilhaftere Bewegungen beim Spielen ermöglichen lassen. Im Vergleich zu rechten Seite muss hier allerdings ein weiteres Bewegungsausmaß in der linken Schulter "erlaubt" sein, denn eine entsprechend weitere Abduktion in der linken Schulter ist für ein Öffnen des Balgs zwingend erforderlich.

## Patentansprüche

1. Handzuginstrument, insbesondere Akkordeon, mit:
einem ersten Gehäuseteil (2) mit Bedienelementen (4), die dafür vorgesehen sind, von einem Spieler des Handzuginstruments mit einer Hand bedient zu werden;
einem zweiten Gehäuseteil (6); und
einem Balg (8), durch den das erste Gehäuseteil (2) und das zweite Gehäuseteil (6) beweglich miteinander verbunden sind;
wobei die Bedienelemente (4) einen Raumbereich einnehmen, der sich auf einer ersten Seite bis zu einer ersten Begrenzungslinie (12) erstreckt und auf einer der ersten Seite gegenüberliegenden zweiten Seite bis zu einer zweiten Begrenzungslinie (14) erstreckt, wobei die zweite Begrenzungslinie (14) weiter vom Balg (8) entfernt ist als die erste Begrenzungslinie (12), und wobei die zweite Begrenzungslinie (14) eine konkave Krümmung aufweist, und
wobei sich der durch die Bedienelemente (4) eingenommene Raumbereich in einer Ebene (T) erstreckt, die mit einer Mittelebene (M) des Handzuginstruments, die sich bei einem zusammengefalteten Zustand des Balgs (8) symmetrisch mit Bezug auf den Balg (8) zwischen dem ersten Gehäuseteil (2) und dem zweiten Gehäuseteil (6) erstreckt, einen Winkel (α) einschließt, der zwischen 20° und 65° beträgt, vorzugsweise zwischen 30° und 60°,
wobei das erste Gehäuseteil (2) einen rückwärtigen Oberflächenbereich (26) aufweist, der dafür vorgesehen ist, zum Rumpf des Spielers zu weisen,
**dadurch gekennzeichnet, dass** ein oberes Ende (42) des von den Bedienelementen (4) eingenommenen Raumbereichs weiter von dem rückwärtigen Oberflächenbereich (26) beabstandet gebildet ist als ein unteres Ende (44) des Raumbereichs.

2. Handzuginstrument nach Anspruch 1, wobei die konkave Krümmung der zweiten Begrenzungslinie (14) zumindest abschnittweise einen Krümmungsradius (R1) aufweist, der zwischen 15 cm und 35 cm, vorzugsweise zwischen 20 cm und 30 cm beträgt.

3. Handzuginstrument nach einem der vorhergehenden Ansprüche, wobei die erste Begrenzungslinie (12) eine konkave Krümmung aufweist.

4. Handzuginstrument nach Anspruch 3, wobei die konkave Krümmung der ersten Begrenzungslinie (12) zumindest in erster Näherung kongruent zu der konkaven Krümmung der zweiten Begrenzungslinie (14) ist.

5. Handzuginstrument nach einem der vorhergehenden Ansprüche, wobei die Bedienelemente (4) entlang mehrerer, konkav gekrümmter Linien (10) angeordnet sind.

6. Handzuginstrument nach Anspruch 5, wobei die konkave Krümmung der Linien (10) zumindest in erster Näherung kongruent zu der konkaven Krümmung der ersten Begrenzungslinie (12) und/oder der zweiten Begrenzungslinie (14) ist.

7. Handzuginstrument nach einem der vorhergehenden Ansprüche, bei dem das erste Gehäuseteil (2) auf einer dem Balg (8) abgewandten Seite konkav gekrümmt ist.

8. Handzuginstrument nach Anspruch 7, wobei die konkave Krümmung auf der dem Balg (8) abgewandten Seite des ersten Gehäuseteils (2) zumindest in erster Näherung kongruent zu der konkaven Krümmung der zweiten Begrenzungslinie (14) ist.

9. Handzuginstrument nach einem der vorhergehenden Ansprüche, bei dem das erste Gehäuseteil (2) einen rückwärtigen Oberflächenbereich (26) aufweist, der dafür vorgesehen ist, zum Rumpf des Spielers zu weisen, wobei der rückwärtige Oberflächenbereich (26) konkav geformt ist, wobei vorzugsweise ein Krümmungsradius (R2) des rückwärtigen Oberflächenbereichs (26) zumindest abschnittweise zwischen 0,5 m und 3 m beträgt.

10. Handzuginstrument nach einem der vorhergehenden Ansprüche, bei dem das zweite Gehäuseteil (6) einen rückwärtigen Oberflächenbereich (66) aufweist, der dafür vorgesehen ist, zum Rumpf des Spielers zu weisen, wobei der rückwärtige Oberflächenbereich (66) konkav geformt ist, wobei vorzugsweise ein Krümmungsradius des rückwärtigen Oberflächenbereichs (66) zumindest abschnittweise zwischen 0,5 m und 3 m beträgt.

11. Handzuginstrument nach einem der vorhergehenden Ansprüche, bei dem das zweite Gehäuseteil (6) weitere Bedienelemente (62) aufweist, die insbesondere in einer durch das zweite Gehäuseteil (6) gebildeten Einbuchtung (68) angeordnet sind, wobei insbesondere die weiteren Bedienelemente (62) einen weiteren Raumbereich einnehmen, der sich auf einer ersten Seite bis zu einer ersten Begrenzungslinie erstreckt und auf einer der ersten Seite gegenüberliegenden zweiten Seite bis zu einer zweiten Begrenzungslinie erstreckt, wobei die zweite Begrenzungslinie weiter vom Balg entfernt ist als die erste Begrenzungslinie, wobei die zweite Begrenzungslinie eine konkave Krümmung aufweist, und wobei sich der durch die weiteren Bedienelemente (62) eingenommene weitere Raumbereich in einer weiteren Ebene erstreckt, die mit der Mittelebene (M) des Handzuginstruments einen weiteren Winkel einschließt, der zwischen 0° und 50° beträgt, vorzugsweise zwischen 0° und 40°, beispielsweise zwischen 0° und 20°.

12. Handzuginstrument nach Anspruch 11, wobei die konkave Krümmung der zweiten Begrenzungslinie des weiteren Raumbereichs zumindest abschnittweise einen Krümmungsradius aufweist, der zwischen 5 cm und 25 cm, vorzugsweise zwischen 7 cm und 20 cm beträgt.

13. Handzuginstrument nach einem der vorhergehenden Ansprüche, bei dem das erste Gehäuseteil (2) eine Außenfläche aufweist, die dafür vorgesehen ist, bei vorgesehener Haltung des Handzuginstruments dem Rumpf des Spielers gegenüberzuliegen, wobei in der Außenfläche wenigstens eine Schallaustrittsöffnung (32) gebildet ist, die dazu ausgebildet ist, einen, durch eine Betätigung des Balgs (8) erzeugten Ton abzustrahlen.

14. Handzuginstrument nach Anspruch 13, bei dem die wenigstens eine Schallaustrittsöffnung (32) die einzige Austrittsöffnung des Handzuginstruments ist, die zum Abstrahlen von durch eine Betätigung des Balgs (8) erzeugten Tönen ausgebildet ist.

## Claims

1. A manual pulling instrument, in particular an accordion, comprising:
a first housing part (2) comprising operating elements (4) which are configured to be operated by a player of the manual pulling instrument with one hand;
a second housing part (6); and
a bellows (8) by which the first housing part (2) and the second housing part (6) are movably connected to each other;
wherein the operating elements (4) occupy a spatial area extending to a first boundary line (12) on a first side and to a second boundary line (14) on a second side opposite the first side, wherein the second boundary line (14) is further away from the bellows (8) than the first boundary line (12), and wherein the second boundary line (14) has a concave curvature, and
wherein the spatial area occupied by the operating elements (4) extends in a plane (T) which encloses an angle (α) of between 20° and 65°, preferably between 30° and 60°, with a center plane (M) of the manual pulling instrument which extends symmetrically with respect to the bellows (8) between the first housing part (2) and the second housing part (6) when the bellows (8) is in a folded state,
wherein the first housing part (2) comprises a rear surface area (26) configured to face the torso of the player,
**characterized in that** an upper end (42) of the spatial area occupied by the operating elements (4) is formed further away from the rear surface area (26) than a lower end (44) of the spatial area.

2. The manual pulling instrument according to claim 1, wherein the concave curvature of the second boundary line (14) has, at least in sections, a radius of curvature (R1) that is between 15 cm and 35 cm, preferably between 20 cm and 30 cm.

3. The manual pulling instrument according to any one of the preceding claims, wherein the first boundary line (12) has a concave curvature.

4. The manual pulling instrument according to claim 3, wherein the concave curvature of the first boundary line (12) is congruent, at least to a first approximation, with the concave curvature of the second boundary line (14).

5. The manual pulling instrument according to any one of the preceding claims, wherein the operating elements (4) are arranged along a plurality of concavely curved lines (10).

6. The manual pulling instrument according to claim 5, wherein the concave curvature of the lines (10) is congruent, at least to a first approximation, with the concave curvature of the first boundary line (12) and/or the second boundary line (14).

7. The manual pulling instrument according to any one of the preceding claims, in which the first housing part (2) has a concave curvature on a side facing away from the bellows (8).

8. The manual pulling instrument according to claim 7, wherein the concave curvature on the side of the first housing part (2) facing away from the bellows (8) is congruent, at least to a first approximation, with the concave curvature of the second boundary line (14).

9. The manual pulling instrument according to any one of the preceding claims, in which the first housing part (2) comprises a rear surface area (26) configured to face the torso of the player, wherein the rear surface area (26) is concave in shape, wherein preferably a radius of curvature (R2) of said rear surface area (26) is, at least in sections, between 0.5 m and 3 m.

10. The manual pulling instrument according to any one of the preceding claims, in which the second housing part (6) comprises a rear surface area (66) configured to face the torso of the player, wherein the rear surface area (66) is concave in shape, wherein preferably a radius of curvature of said rear surface area (66) is, at least in sections, between 0.5 m and 3 m.

11. The manual pulling instrument according to any one of the preceding claims, in which the second housing part (6) comprises further operating elements (62) which are arranged in particular in an indentation (68) formed by the second housing part (6), wherein in particular the further operating elements (62) occupy a further spatial area which extends to a first boundary line on a first side and to a second boundary line on a second side opposite the first side, wherein the second boundary line is further away from the bellows than the first boundary line, wherein the second boundary line has a concave curvature and wherein the further spatial area occupied by the further operating elements (62) extends in a further plane which encloses a further angle of between 0° and 50°, preferably between 0° and 40°, for example between 0° and 20°, with the center plane (M) of the manual pulling instrument.

12. The manual pulling instrument according to claim 11, wherein the concave curvature of the second boundary line of the further spatial area has, at least in sections, a radius of curvature which is between 5 cm and 25 cm, preferably between 7 cm and 20 cm.

13. The manual pulling instrument according to any one of the preceding claims, in which the first housing part (2) has an outer surface configured to be opposite the torso of the player when the manual pulling instrument is held as intended, wherein the outer surface has formed therein at least one sound exit aperture (32) configured to emit a note generated by an actuation of the bellows (8).

14. The manual pulling instrument according to claim 13, in which the at least one sound exit aperture (32) is the only exit aperture of the manual pulling instrument configured to emit notes generated by an actuation of the bellows (8).

## Revendications

1. Instrument à traction manuelle, en particulier accordéon, comprenant :
une première partie de boîtier (2) avec des éléments de commande (4) prévus pour être activés d'une seule main par un joueur de l'instrument à traction manuelle ;
une deuxième partie de boîtier (6) ; et
un soufflet (8) par lequel la première partie de boîtier (2) et la deuxième partie de boîtier (6) sont reliées entre elles de manière mobile ;
les éléments de commande (4) occupant une zone spatiale s'étendant sur un premier côté jusqu'à une première ligne de délimitation (12) et s'étendant sur un deuxième côté opposé au premier côté jusqu'à une deuxième ligne de délimitation (14), ladite deuxième ligne de délimitation (14) étant plus distante du soufflet (8) que la première ligne de délimitation (12), et ladite deuxième ligne de délimitation (14) présentant une courbure concave, et
où la zone spatiale occupée par les éléments de commande (4) s'étend sur un plan (T) formant un angle (α) compris entre 20° et 65°, préférentiellement entre 30° et 60°, avec un plan médian (M) de l'instrument à traction manuelle, lequel s'étend entre la première partie de boîtier (2) et la deuxième partie de boîtier (6) symétriquement par rapport au soufflet (8) en état de repli du soufflet (8) ,
où la première partie de boîtier (2) présente une zone de surface arrière (26) prévue pour être orientée vers le torse du joueur,
**caractérisé en ce qu'**une extrémité supérieure (42) de la zone spatiale occupée par les éléments de commande (4) est formée à plus grande distance de la zone de surface arrière (26) qu'une extrémité inférieure (44) de la zone spatiale.

2. Instrument à traction manuelle selon la revendication 1, où la courbure concave de la deuxième ligne de délimitation (14) présente au moins partiellement un rayon de courbure (R1) compris entre 15 cm et 35 cm, préférentiellement entre 20 cm et 30 cm.

3. Instrument à traction manuelle selon l'une des revendications précédentes, où la première ligne de délimitation (12) présente une courbure concave.

4. Instrument à traction manuelle selon la revendication 3, où la courbure concave de la première ligne de délimitation (12) est congruente, au moins en première approximation, à la courbure concave de la deuxième ligne de délimitation (14).

5. Instrument à traction manuelle selon l'une des revendications précédentes, où les éléments de commande (4) sont disposés le long de plusieurs lignes (10) à courbure concave.

6. Instrument à traction manuelle selon la revendication 5, où la courbure concave des lignes (10) est congruente, au moins en première approximation, à la courbure concave de la première ligne de délimitation (12) et/ou de la deuxième ligne de délimitation (14).

7. Instrument à traction manuelle selon l'une des revendications précédentes, où la première partie de boîtier (2) présente une courbure concave sur un côté opposé au soufflet (8).

8. Instrument à traction manuelle selon la revendication 7, où la courbure concave sur le côté de la première partie de boîtier (2) opposé au soufflet (8) est congruente, au moins en première approximation, à la courbure concave de la deuxième ligne de délimitation (14).

9. Instrument à traction manuelle selon l'une des revendications précédentes, où la première partie de boîtier (2) présente une zone de surface arrière (26) prévue pour être orientée vers le torse du joueur, ladite zone de surface arrière (26) étant de forme concave, un rayon de courbure (R2) de ladite zone de surface arrière (26) étant préférentiellement compris, au moins partiellement, entre 0,5 m et 3 m.

10. Instrument à traction manuelle selon l'une des revendications précédentes, où la deuxième partie de boîtier (6) comprend une zone de surface arrière (66) prévue pour être orientée vers le torse du joueur, ladite zone de surface arrière (66) étant de forme concave, un rayon de courbure de ladite zone de surface arrière (66) étant préférentiellement compris, au moins en partie, entre 0,5 m et 3 m.

11. Instrument à traction manuelle selon l'une des revendications précédentes, où la deuxième partie de boîtier (6) présente d'autres éléments de commande (62) disposés en particulier dans un renfoncement (68) formé par la deuxième partie de boîtier (6), lesdits autres éléments de commande (62) occupant en particulier une autre zone spatiale s'étendant sur un premier côté jusqu'à une première ligne de délimitation et sur un deuxième côté opposé au premier côté jusqu'à une deuxième ligne de délimitation, ladite deuxième ligne de délimitation étant plus distante du soufflet que la première ligne de délimitation, ladite deuxième ligne de délimitation présentant une courbure concave, et l'autre zone spatiale occupée par les autres éléments de commande (62) s'étendant sur un autre plan formant avec le plan médian (M) de l'instrument à traction manuelle un autre angle compris entre 0° et 50°, préférentiellement entre 0° et 40°, notamment entre 0° et 20°.

12. Instrument à traction manuelle selon la revendication 11, où la courbure concave de la deuxième ligne de délimitation de l'autre zone spatiale présente, au moins partiellement, un rayon de courbure compris entre 5 cm et 25 cm, préférentiellement entre 7 cm et 20 cm.

13. Instrument à traction manuelle selon l'une des revendications précédentes, où la première partie de boîtier (2) présente une surface extérieure prévue pour être opposée au torse du joueur lorsque l'instrument à traction manuelle est en position, au moins un orifice de sortie sonore (32) étant formé dans ladite surface extérieure, ledit orifice de sortie sonore étant prévu pour diffuser un son généré par actionnement du soufflet (8).

14. Instrument à traction manuelle selon la revendication 13, où ledit au moins un orifice de sortie sonore (32) est l'unique orifice de sortie de l'instrument à traction manuelle prévu pour diffuser des sons générés par actionnement du soufflet (8).
